# FASCICULE DE BREVET EUROPEEN

(11) **EP 0 869 225 B1**
(45) Date de publication et mention de la délivrance du brevet: **17.12.2003**
(21) Numéro de dépôt: 98870067.0
(22) Date de dépôt: 01.04.1998
(51) Int. Cl.: E03C 1/08

(54) **Dispositif de limitation de débit**
Wassermengenbegrenzer
Flow reducer

(30) Priorité: 02.04.1997 BE 9700302; 11.06.1997 BE 9700504
(43) Date de publication de la demande: 07.10.1998
(73) Titulaire: STAAR SOCIETE ANONYME, B-1200 Bruxelles (BE)
(72) Inventeur: d'Alayer de Costemore d'Arc, Stéphane Marie André, 1474 Ways (BE)
(74) Mandataire: Overath, Philippe

(56) Documents cités:
- EP-A- 0 731 306
- DE-A- 4 310 738
- FR-A- 1 186 758
- US-A- 4 290 152
- US-A- 5 361 804

## Description

La présente invention se rapporte aux dispositifs de limitation de débit pour tout appareil dispensateur de liquide et plus particulièrement à un dispositif limitant, en utilisation normale, le débit d'un robinet, vanne, mitigeur, mélangeur, bec verseur,... tout en permettant d'obtenir, à la demande, un débit supérieur à cette limite, voire le débit maximum.

Dans le domaine de l'eau par exemple, tant l'augmentation de son coût que les restrictions devraient inciter le consommateur à éviter tout gaspillage. Cependant, les économies réalisées restent faibles car beaucoup d'utilisateurs soit ne font que peu d'efforts, tout changement d'habitudes étant très lent, soit ne se sentent pas directement concernés. En outre, on constate qu'en utilisation courante la quantité d'eau utilisée est généralement supérieure à celle réellement nécessaire.

Pour obtenir des économies, on a proposé :
- un étranglement des conduites par incorporation d'un diaphragme ou d'un dispositif tel que celui décrit dans la demande DE 43 107 38, mais la limite étant permanente, il est impossible d'obtenir un débit plus élevé, ce qui est souvent gênant,
- pour les mitigeurs à mono-commande, une butée intermédiaire effaçable, comme décrit dans le brevet européen N° 0 426639 de la demanderesse, mais celle-ci devant être intégrée au mitigeur lors de sa fabrication, cela restreint sa diffusion et n'apporte aucune solution aux mitigeurs déjà installés et à tout autre type de robinets,
- un limiteur manuel tel que décrit dans le brevet français 1 186 758, mais comme il reste placé dans la position impartie par l'utilisateur, il n'assure aucune économie s'il n'est pas systématiquement ramené en position de faible débit.
- une pièce intermédiaire comprenant deux parois internes parallèles, chacune munie d'une ouverture d'un diamètre spécifique, associées à une soupape commutant le flux d'une ouverture à l'autre, comme proposé par le document EP 0 731306, mais seuls deux débits non réglables peuvent être obtenus.

Le but de la présente invention est donc de proposer un dispositif de limitation de débit qui ne souffre pas des inconvénients énumérés ci-dessus, notamment qui assure, lors de l'actionnement du dispensateur auquel il est associé, une limitation du débit pour réaliser en permanence une économie et permette, lorsque nécessaire, d'obtenir instantanément un débit plus élevé, voire maximum.

Un autre but est de proposer un dispositif qui puisse être aisément adjoint à tout appareil dispensateur de liquide sans requérir de compétence technique ou incorporé par un fabricant à sa gamme d'appareils.

Un autre but de l'invention est de proposer un dispositif dont l'utilisation fasse appel à des gestes naturels et permette d'ajuster la limitation de débit.

Un autre but de l'invention est de proposer un dispositif simple, bon marché pour obtenir un faible coût de fabrication et donc une grande diffusion.

En vue de la réalisation de ces buts, le dispositif objet de l'invention est essentiellement caractérisé par le contenu de la revendication principale.

D'autres particularités, avantages, caractéristiques, ressortiront de la description donnée ci-dessous à titre d'exemple non limitatif de trois variantes de réalisation préférées auxquelles des modifications, améliorations peuvent être apportées sans pour autant sortir du cadre de l'invention et pour lesquelles :
- la figure 1 est une vue de face du dispositif de l'invention,
- la figure 2 est une vue de dessus partielle d'une première variante du dispositif de la figure 1,
- la figure 3 est une coupe partielle de la première variante selon le plan A-A de la figure 2,
- la figure 4 est une coupe de la première variante selon le plan B-B de la figure 2,
- la figure 5 est semblable à la figure 4, la limite de débit étant effacée,
- la figure 6, semblable à la figure 5, montre une seconde variante,
- la figure 7, semblable à la figure 2, montre une troisième variante,
- la figure 8 est semblable à la figure 4 pour la variante de la figure 7,
- la figure 9 est semblable à la figure 8, la limite de débit ayant été effacée après modification,
- la figure 10 est une vue de détail de l'élément assurant le réglage de la limite de débit,
- la figure 10A est une coupe de l'élément montré à la figure 10 selon le plan C-C,
- la figure 11 montre une variante d'exécution d'un élément apparaissant aux figures 8 et 9.

Pour faciliter la compréhension des figures, on n'a représenté sur chacune que les éléments strictement nécessaires tandis que tout élément commun aux différentes variantes porte la même référence.

Le dispositif montré à la figure 1 est un élément autonome, destiné à tout appareil dispensateur de liquide, tel robinet, mitigeur, mélangeur, vanne,... et comprenant principalement un corps cylindrique 1 dont l'extrémité supérieure 2 sert d'entrée au liquide, l'extrémité inférieure 4 de sortie. Ces deux extrémités sont reliées par un conduit 10 et portent un filet standard 3, externe, respectivement interne, pour, par simple vissage, raccorder l'élément par son extrémité 2 à la sortie de tout robinet, mitigeur, ... et placer sur sa sortie 4 un mousseur ou filtre.

Dans une première variante (figures 2 à 5), la partie supérieure du conduit 10 forme une chambre constituée de deux chambres (5, 8) adjacentes de sections différentes : la chambre 5 de petite section est reliée à l'arrivée de liquide 2 par les ouvertures 6, la chambre 8 d'une section sensiblement supérieure mène le liquide vers la sortie 4.

Le dispositif comprend des moyens mobiles limitant le débit, telle une soupape 17 dont le clapet 16 possède un diamètre proche de celui de la chambre 5 et dont l'axe 15 est guidé par l'orifice 13 situé entre les ouvertures 6. Des moyens élastiques, tel un ressort de compression 18, maintiennent le clapet 16 au niveau de la chambre 5 (figure 3). Le ressort 18 s'appuie sur une pièce de guidage cylindrique 20 insérée par la sortie 4 dans le conduit 10 et est éventuellement centré par un épaulement 19. La pièce 20 comporte un orifice 22 en regard de l'orifice 13 (figure 4) pour recevoir l'autre extrémité de l'axe 15 de la soupape 17 et la guider axialement. La pièce 20 comprend également un passage transversal 24 dans lequel coulisse une pièce mobile 26 soumise à l'influence de moyens élastiques, tel un ressort de compression 28 et dont la surface d'appui 27, en position normale, limite la descente de l'axe 15 de la soupape 17. Le corps 1 comporte une ouverture latérale 30 menant au conduit 10 éventuellement munie d'un tube 31 pour guider le coulissement d'un bouton de commande 32 dont l'axe 34 sert d'appui à la paroi latérale de la pièce mobile 26 et de maintien à la pièce de guidage 20. Une paire de joints 40 limite la course du bouton 32 et assure l'étanchéité du tube 31.

En position normale, c'est-à-dire de limitation de débit, tous les éléments décrits ci-dessus se trouvent dans la position stable montrée aux figures 1 à 4: notamment la pièce mobile 26 dont le déplacement sous l'action du ressort 28 est limité par l'axe 34, maintient sa surface d'appui 27 sous l'axe 15 et donc le clapet 16 de la soupape 17 au niveau de la chambre 5. Le dispositif étant raccordé à un robinet, le liquide arrive par l'entrée 2, pénètre par les ouvertures 6 dans la chambre 5 pour s'écouler par la sortie 4, mais quelle que soit la position de la vanne, levier ou bouton de commande dudit robinet, le débit est limité à l'espace existant entre la périphérie externe du clapet 16 et la périphérie interne de la chambre 5 ce qui correspond, dans le prototype réalisé, à 0,1 mm. soit environ le quart du débit maximum.

Lorsque l'utilisateur souhaite obtenir un débit supérieur à cette limite, il pousse simplement le bouton 32 vers le corps 1 (figure 4 flèche F): la pièce 26 et sa surface d'appui 27 sont ainsi translatées à l'encontre du ressort 28 libérant l'axe 15 de la soupape 17 qui, sous la pression du liquide descend à l'encontre du ressort 18 (figure 5), pénètre dans la pièce 26, la bloque et démasque la chambre 8 permettant ainsi l'obtention d'un débit plus élevé, voire maximum. On peut prévoir au centre de la pièce cylindrique 20, une vis pointeau 45 pour régler l'excursion de la soupape 17 et donc le débit maximum.

Le dispositif reste dans cette position jusqu'à ce que l'utilisateur diminue ou interrompe le débit en manoeuvrant la vanne, levier ou bouton de commande du robinet, car alors la pression exercée sur le clapet 16 diminue et lorsqu'elle devient inférieure à celle du ressort 18, ce dernier repousse le clapet 16 dans la chambre 5, ce qui masque la chambre 8 et limite à nouveau le débit. Simultanément, l'axe 15 de ladite soupape quitte la pièce mobile 26 qui est avec le bouton de commande 32 repoussée vers l'extérieur par le ressort 28 (figure 5 - flèche G), la surface d'appui 27 est donc repositionnée sous l'axe 15 pour maintenir le clapet 16 dans la chambre 5 (figure 4). Le dispositif est donc toujours ramené automatiquement dans la position stable de limitation de débit et y reste tant que le bouton 32 n'est pas actionné.

Dans une seconde variante (figure 6), les deux chambres 5 et 8, aux caractéristiques physiques semblables à celles de la première variante, sont juxtaposées latéralement, donc indépendantes pour aboutir toutes deux à la sortie 4. De plus, la chambre 5 est incorporée à la soupape 17 qui, en position haute, ne permet le passage du liquide que par ladite chambre 5 donc limite le débit, en position basse (cas représenté) libère le passage par la chambre 8 pour obtenir un débit supérieur, voire maximum.

Des moyens peuvent être incorporés aux deux variantes pour régler la limite du débit lorsque la soupape 17 est active, et ce, en fonction de l'application et/ou du réseau de distribution. Dans une exécution (figures 2, 3, 6), ces moyens comprennent une vis pointeau 51 incorporée dans soit la chambre 5 (figure 6), soit une chambre 50 additionnelle (figures 2, 3). Dans une autre exécution, le profil de la partie horizontale supérieure de la pièce 26 procure deux surfaces d'appui 27, 27b (figure 4) aux niveaux légèrement décalés. La périphérie interne du bouton 32 est alors munie avantageusement d'un filet extérieur en prise avec un filet identique pratiqué à l'intérieur du tube 31 pour servir de réglage, l'axe 34 étant alors une pièce indépendante, centrale et mobile par rapport au bouton 32 pour dépasser de celui-ci. Ainsi, en fonction du sens de rotation imparti par l'utilisateur au bouton 32 (flèche R - figure 2), l'axe 34 est déplacé et la pièce mobile 26 translatée pour présenter sous l'axe 15 de la soupape 17 la surface d'appui 27 ou 27b, cette dernière permettant une légère descente de la soupape 17 donc un débit un peu plus élevé. Ainsi, l'utilisateur peut facilement ajuster la limite sans devoir démonter le dispositif. Un marquage adéquat peut être effectué à la surface du bouton 32.

Dans une troisième variante (figures 7 à 11), le dispositif ne comporte qu'une seule chambre 5 dont le profil est sensiblement conique ou évasé en direction de la sortie 4, tandis que le clapet 16 est d'un diamètre légèrement inférieur à celui de la partie supérieure de la chambre 5.

En outre et comme détaillé à la figure 10, l'élément de commande 33 est constitué d'une seule pièce au profil cylindrique et comprenant sur son axe 34: le bouton 32, une gorge 35 recevant un joint 40 (figures 8, 9) assurant l'étanchéité du dispositif, une partie tubulaire 36 munie de rainures 37, au nombre de sept dans le prototype réalisé, une came 38 dont la surface d'appui 27c externe est excentrique par rapport à l'axe 34 et un cylindre 39 s'emboîtant dans le passage transversal 24 de la pièce de guidage 20. Ce cylindre 39 et la partie tubulaire 36 assurent le guidage dans le tube 31 et la pièce 20 de l'élément de commande 33 déplaçable axialement contre ou à l'action du ressort 28. Une bille 55 (figures 8, 9) soumise à l'action de moyens élastiques 57 est guidée et maintenue par la pièce de guidage 20 pour coopérer avec l'une des rainures 37.

La figure 8 montre les éléments ci-dessus décrits dans une position stable de limitation de faible débit. Lorsque l'utilisateur ouvre le robinet auquel le dispositif est raccordé, la pression du liquide fait descendre la soupape 17 dont l'axe 15 s'appuie sur la surface d'appui 27c de la came 38 qui limite son déplacement donc l'espace entre son clapet 16 et la chambre 5 et ainsi le débit de liquide, matérialisé par deux flèches.

Dans cette variante, l'élément de commande 33 est déplaçable dans un second plan, ici perpendiculaire à son plan axial. En tournant à tout moment le bouton 32 dans un sens ou l'autre autour de son axe 34, l'utilisateur fait tourner la came 38 (figures 8 et 9) dont la surface d'appui 27c excentrique modifie le niveau du clapet 16 de la soupape 17 ce qui diminue ou augmente l'espace entre celui-ci et la paroi de la chambre 5, donc la valeur de la limite de débit. Simultanément, la bille 55 en s'engageant dans l'une des rainures 37 maintient, en l'absence d'actionnement par l'utilisateur, l'élément de commande 33 stable et donc la limite de débit à la valeur impartie.

Si l'utilisateur souhaite obtenir un grand débit, il lui suffit de pousser le bouton 32 dans son plan axial (flèche F, figure 8), à l'encontre du ressort 28. L'axe 15 de la soupape 17 quitte la surface d'appui 27c de la came 38, vient s'appuyer sur l'axe 34 de l'élément de commande 33 dont le diamètre est inférieur audit excentrique, ce qui permet une descente de la soupape 17 (figure 9) donc du clapet 16 et ainsi l'obtention d'un grand débit, matérialisé par deux flèches, voire le débit maximum. L'élément de commande 33 est alors maintenu dans cette position par l'axe 15 de la soupape 17 contre lequel s'appuie le flanc de la came 38.

Un marquage approprié du bouton 32, par exemple une flèche dont l'épaisseur varie, fournit une indication claire et compréhensible du sens dans lequel le bouton doit être tourné.

Plutôt que de prévoir une bille 55 et des moyens élastiques 57, on peut avantageusement prévoir un téton 58 (figure 11), un espace libre 59 étant prévu entre les rainures 37 et l'élément de commande 33 pour permettre le réglage par l'utilisateur, tandis que la surface extérieure du bouton 32 porte une fente 42 pour tournevis et qu'il n'y a plus de tube 31. Le positionnement d'une rainure 37 en face du téton 58 se fait alors ainsi: l'utilisateur insère l'extrémité d'un tournevis dans la fente 42 et pousse l'élément de commande 33 à fond vers la gauche. Le téton 58 se retrouve dans l'espace libre 59 ce qui permet à l'utilisateur de faire tourner ledit élément 33 autour de son axe. En relâchant le tournevis, le ressort 28 repousse l'élément 33 vers la droite et le téton 58 s'engage dans une rainure 37 pour conserver à l'élément 33 la position angulaire impartie par l'utilisateur. Cette construction est particulièrement appropriée pour les lieux publics, hôtels car on peut régler la limite de débit sans craindre une quelconque modification par les utilisateurs.

Comme on le comprend aisément, le dispositif décrit ci-dessus peut être facilement ajouté à tout robinet par tout utilisateur sans requérir de compétence technique. Dans la pratique, il suffit de dévisser le mousseur ou filtre existant, visser en lieu et place le dispositif de l'invention sur lequel on revisse sur la sortie 4 le mousseur ou filtre.

Le dispositif de l'invention peut également être incorporé ou intégré par tout fabricant dans sa gamme de robinets puisqu'il lui suffit de le raccorder à la sortie des robinets ou en adapter la forme de la sortie pour l'y intégrer directement.

Le dispositif de l'invention peut être également commandé à distance, par exemple en utilisant un train d'engrenages entraîné par un moteur venant en prise avec le bouton 32 de la troisième variante (figures 7 à 10), la périphérie dudit bouton étant dentée pour permettre le réglage de la limite de débit tandis qu'un électro-aimant assure la translation de l'élément de commande 33 à l'encontre du ressort 28 pour l'obtention du débit plus élevé.

| | |
|---|---|
| 1 | corps cylindrique |
| 2 | extrémité supérieure de 1, entrée |
| 3 | filet de 2, 4 |
| 4 | extrémité inférieure de 1, sortie |
| 5 | chambre |
| 6 | ouvertures |
| 8 | chambre |
| 10 | conduit |
| 13 | orifice |
| 15 | axe de 17 |
| 16 | clapet |
| 17 | moyens de limitation, soupape |
| 18 | moyens élastiques, ressort de compression |
| 19 | épaulement |
| 20 | pièce de guidage cylindrique |
| 22 | orifice axial de 20 |
| 24 | passage transversal |
| 26 | pièce mobile |
| 27 | surface d'appui de 26 |
| 27b | surface d'appui de 26 |
| 27c | surface d'appui de 38 |
| 28 | moyens élastiques, ressort de compression |
| 30 | ouverture latérale de 1 |
| 31 | tube |
| 32 | bouton de commande |
| 33 | élément de commande |
| 34 | axe |
| 35 | gorge |
| 36 | partie tubulaire |
| 37 | rainure |
| 38 | came |
| 39 | cylindre |
| 40 | joint |
| 42 | fente dans 32 |
| 45 | vis pointeau |
| 50 | chambre |
| 51 | vis pointeau |
| 55 | bille |
| 57 | moyens élastiques |
| 58 | téton |
| 59 | espace libre |

## Revendications

1. Dispositif de limitation de débit pour un appareil dispensateur de liquide, ce dispositif comprenant une chambre (5, 8) positionnée entre une entrée (2) et une sortie (4) de liquide et des moyens mobiles (17) associés à un élément, bouton de commande (26, 32; 33) assurant le positionnement desdits moyens mobiles (17) dans la chambre (5, 8), **caractérisé en ce que** les moyens mobiles (17) et l'élément, bouton de commande (26, 32; 33) sont des éléments indépendants, les moyens mobiles (17) étant déplacés par la pression du liquide, l'élément, bouton de commande (26, 32; 33) portant une surface d'appui (27, 27b, 27c) pour les moyens mobiles (17) et étant déplaçable entre une position où ladite surface d'appui (27, 27b, 27c) limite le mouvement des moyens mobiles (17) dans la chambre (5, 8) donc le débit de liquide et une position où la surface d'appui (27, 27b, 27c) est dégagée des moyens mobiles (17).

2. Dispositif selon la revendication 1, **caractérisé en ce que** les moyens mobiles (17) sont constitués d'une soupape munie d'un clapet (16), soumise à l'action des moyens élastiques (18) la poussant en position de limitation de débit.

3. Dispositif selon la revendication 1 ou 2, **caractérisé en ce que** l'élément, bouton de commande (26, 32; 33) est soumis à l'action de moyens élastiques (28).

4. Dispositif selon l'une quelconque des revendications précédentes, **caractérisé en ce que** les moyens mobiles (17) et l'élément, bouton de commande (26, 32; 33) se déplacent dans des plans perpendiculaires.

5. Dispositif selon l'une quelconque des revendications précédentes, **caractérisé en ce que** la chambre (5, 8) est constituée de deux sections adjacentes de diamètre différent, le clapet (16) des moyens mobiles (17) étant d'une dimension proche de celle de la chambre (5) de petite section.

6. Dispositif selon l'une quelconque des revendications 1 à 4, **caractérisé en ce que** la chambre (5) est d'un profil sensiblement conique, le clapet (16) des moyens mobiles (17) étant d'un diamètre légèrement inférieur à celui de la partie supérieure de ladite chambre (5).

7. Dispositif selon l'une quelconque des revendications 1 à 4, **caractérisé en ce que** la chambre (5, 8) est constituée de deux chambres indépendantes, la chambre (5) de plus petite section étant incorporée aux moyens mobiles (17).

8. Dispositif selon l'une quelconque des revendications précédentes, **caractérisé en ce que** l'élément, bouton de commande (26, 32; 33) comprend plusieurs surfaces d'appui (27, 27b; 27c) coopérant avec les moyens mobiles (17) pour en modifier le niveau dans la chambre (5, 8) et donc régler la limite de débit.

9. Dispositif selon la revendication 8, **caractérisé en ce que** l'élément de commande (26) est monté en translation et les surfaces d'appui (27, 27b) sont à des niveaux décalés.

10. Dispositif selon la revendication 8, **caractérisé en ce que** l'élément, bouton de commande (32, 33) est monté de telle sorte à pouvoir subir un mouvement dans un plan perpendiculaire à celui de sa translation.

11. Dispositif selon la revendication 10, **caractérisé en ce que** l'élément de commande (33) est monté en rotation autour de son axe (34), la surface d'appui (27c) étant constituée d'une came (38) excentrique par rapport audit axe (34).

12. Dispositif selon la revendication 11, **caractérisé en ce qu'**il comprend des moyens (55, 57, 37; 58, 37) limitant la rotation de l'élément de commande (33).

13. Dispositif selon la revendication 12, **caractérisé en ce que** lesdits moyens sont constitués d'un téton (58) coopérant avec une rainure (37) procurant un espace libre (59) entre elle-même et l'élément de commande (33) pour permettre le passage dudit téton (58) et la rotation de l'élément de commande (33).

14. Dispositif selon l'une quelconque des revendications précédentes, **caractérisé en ce qu'**il comprend des moyens (45) pour régler l'excursion des moyens mobiles (17) et donc le débit maximum.

## Claims

1. Flow limiter device for a liquid delivery apparatus, this device comprising a chamber (5, 8) located in-between a liquid inlet (2) and outlet (4) and mobile means (17) associated to a control element, button (26, 32; 33) ensuring the positioning of said mobile means (17) within the chamber (5, 8), **characterized in that** the mobile means (17) and the control element, button (26, 32; 33) are independent elements, the mobile means (17) being moved by the pressure of the liquid, the control element, button (26, 32; 33) bearing a support surface (27, 27b, 27c) for the mobile means (17) and being movable in-between a position in which said support surface (27, 27b, 27c) limits the movement of the mobile means (17) within the chamber (5, 8) thus the flow of liquid and a position in which the support surface (27, 27b, 27c) is clear of the mobile means (17).

2. Device according to claim 1, **characterized in that** the mobile means (17) are made of a valve having a valve member (16), undergoing the action of resilient means (18) driving it to the flow-limiting position.

3. Device according to claim 1 or 2, **characterized in that** the control element, button (26, 32; 33) undergoes the action of resilient means (28).

4. Device according to any of the preceding claims, **characterized in that** the mobile means (17) and the control element, button (26, 32; 33) move in perpendicular planes.

5. Device according to any of the preceding claims, **characterized in that** the chamber (5, 8) is made of two adjacent sections of different diameter, the valve member (16) of the mobile means (17) being of a dimension close to that of the small section chamber (5).

6. Device according to any of claims 1 to 4, **characterized in that** the chamber (5) has a somewhat conical profile, the valve member (16) of the mobile means (17) being of a diameter slightly smaller than that of the upper part of said chamber (5).

7. Device according to any of claims 1 to 4, **characterized in that** the chamber (5, 8) is made of two independent chambers, the chamber (5) of smaller section being set within the mobile means (17).

8. Device according to any of the preceding claims, **characterized in that** the control element, button (26, 32; 33) provides several support surfaces (27, 27b, 27c) cooperating with the mobile means (17) to modify its level in the chamber (5, 8) and thus adjust the flow limit.

9. Device according to claim 8, **characterized in that** the control element (26) is mounted for translation and the support surfaces (27, 27b) are at spaced apart levels.

10. Device according to claim 8, **characterized in that** the control element, button (32, 33) is mounted so as to undergo a movement in a plane perpendicular to that of its translation.

11. Device according to claim 10, **characterized in that** the control element (33) is mounted for rotation around its shaft (34), the support surface (27c) being provided by a cam (38) eccentric with respect to said shaft (34).

12. Device according to claim 11, **characterized in that** it includes means (55, 57, 37; 58, 37) limiting the rotation of the control element (33).

13. Device according to claim 12, **characterized in that** said means include a stud (58) cooperating with a groove (37) providing a clearance (59) in-between itself and the control element (33) to allow passage of said stud (58) and rotation of the control element (33).

14. Device according to any of the preceding claims, **characterized in that** it includes means (45) to adjust the range of the mobile means (17) and thus the maximum flow.

## Patentansprüche

1. Vorrichtung zur Durchflussratenbegrenzung für ein Flüssigkeitsausgabegerät, wobei diese Vorrichtung eine Kammer (5, 8) umfasst, die zwischen einem Flüssigkeits-Eingang (2) und einem Flüssigkeits-Ausgang (4) positioniert ist, sowie mobile Mittel (17), die einem Steuerelement/Steuerknopf (26, 32; 33) zugeordnet sind, das die Positionierung der mobilen Mittel (17) in der Kammer (5, 8) sicherstellt, **dadurch gekennzeichnet, dass** die mobilen Mittel (17) und das Steuerelement/ der Steuerknopf (26, 32; 33) voneinander unabhängige Elemente sind, wobei die mobilen Mittel (17) durch den Flüssigkeitsdruck verlagert werden, und das Steuerelement/ der Steuerknopf (26, 32; 33) eine Anlagefläche (27, 27b, 27c) für die mobilen Mittel (17) trägt und verlagerbar ist zwischen einer Position, in der die Anlagefläche (27, 27b, 27c) die Bewegung der mobilen Mittel (17) in der Kammer (5, 8) und somit die Flüssigkeitsdurchflussrate begrenzt, sowie einer Position, in der die Anlagefläche (27, 27b, 27c) von den beweglichen Mitteln (17) gelöst ist.

2. Vorrichtung nach Anspruch 1, **dadurch gekennzeichnet, dass** die beweglichen Mittel (17) durch ein mit einer Klappe (16) versehenes Ventil gebildet sind, das der Wirkung elastischer Mittel (18) ausgesetzt ist, die es in eine Durchflussratenbegrenzungsposition drücken.

3. Vorrichtung nach Anspruch 1 oder 2, **dadurch gekennzeichnet, dass** das Steuerelement/ der Steuerknopf (26, 32; 33) der Wirkung elastischer Mittel (28) ausgesetzt ist.

4. Vorrichtung nach einem der vorhergehenden Ansprüche, **dadurch gekennzeichnet, dass** die beweglichen Mittel (17) und das Steuerelement/ der Steuerknopf (26, 32; 33) in zueinander orthogonalen Ebenen verlagerbar sind.

5. Vorrichtung nach einem der vorhergehenden Ansprüche, **dadurch gekennzeichnet, dass** die Kammer (5, 8) durch zwei aneinander angrenzende Abschnitte mit unterschiedlichem Durchmesser gebildet ist, wobei die Klappe (16) der beweglichen Mittel (17) eine Abmessung nahe jener der Kammer (5) des kleinen Abschnitts aufweist.

6. Vorrichtung nach einem der Ansprüche 1-4, **dadurch gekennzeichnet, dass** die Kammer (5) ein im Wesentlichen konisches Profil aufweist, wobei die Klappe (16) der beweglichen Mittel (17) einen geringfügig kleineren Durchmesser als der obere Bereich der Kammer (5) aufweist.

7. Vorrichtung nach einem der Ansprüche 1-4, **dadurch gekennzeichnet, dass** die Kammer (5, 8) durch zwei unabhängige Kammern gebildet ist, wobei die Kammer (5) mit kleinerem Querschnitt in die beweglichen Mittel (17) eingebaut ist.

8. Vorrichtung nach einem der vorhergehenden Ansprüche, **dadurch gekennzeichnet, dass** das Steuerelement/ der Steuerknopf (26, 32; 33) mehrere Anlageflächen (27, 27b; 27c) umfasst, die mit den beweglichen Mitteln (17) zusammenwirken, um deren Niveau in der Kammer (5, 8) zu verändern und somit die Durchflussratenbegrenzung zu regeln.

9. Vorrichtung nach Anspruch 8, **dadurch gekennzeichnet, dass** das Steuerelement (26) translatorisch beweglich montiert ist, und die Anlageflächen (27, 27b) versetzte Niveaus aufweisen.

10. Vorrichtung nach Anspruch 8, **dadurch gekennzeichnet, dass** das Steuerelement/ der Steuerknopf (32, 33) derart montiert ist, dass es/er eine Bewegung in einer Ebene orthogonal zu jener seiner Translation durchführen kann.

11. Vorrichtung nach Anspruch 10, **dadurch gekennzeichnet, dass** das Steuerelement (33) um seine Achse (34) drehbar montiert ist, wobei die Anlagefläche (27c) durch einen Nocken (38) gebildet ist, der bezüglich der Achse (34) exzentrisch ist.

12. Vorrichtung nach Anspruch 11, **dadurch gekennzeichnet, dass** sie die Drehung des Steuerelements (33) begrenzende Mittel (55, 57, 37; 58, 37) umfasst.

13. Vorrichtung nach Anspruch 12, **dadurch gekennzeichnet, dass** die Mittel durch einen Zapfen (58) gebildet sind, der mit einer Rille (37) zusammenwirkt, die einen Freiraum (59) zwischen sich selbst und dem Steuerelement (33) bewirkt, um den Durchgang des Zapfens (58) sowie die Drehung des Steuerelements (33) zu ermöglichen.

14. Vorrichtung nach einem der vorhergehenden Ansprüche, **dadurch gekennzeichnet, dass** sie Mittel (45) zur Regelung des Hubs der mobilen Mittel (17) und somit der maximalen Durchflussrate umfasst.
